# EUROPÄISCHE PATENTSCHRIFT

(11) **EP 2 826 638 B1**
(45) Veröffentlichungstag und Bekanntmachung des Hinweises auf die Patenterteilung: **14.03.2018**
(21) Anmeldenummer: 14174670.1
(22) Anmeldetag: 27.06.2014
(51) Int. Cl.: B44C 1/17

(54) **KALTTRANSFERDRUCKVERFAHREN**
COLD TRANSFER PRINTING METHOD
PROCÉDÉ D'IMPRESSION PAR TRANSFERT À FROID

(30) Priorität: 19.07.2013 DE 102013012018
(43) Veröffentlichungstag der Anmeldung: 21.01.2015
(73) Patentinhaber: X-label GmbH, 42653 Solingen (DE)
(72) Erfinder: Oberbeck, Jan, 53757 St. Augustin (DE)
(74) Vertreter: Schart, Thomas

(56) Entgegenhaltungen:
- EP-A1- 1 813 442
- WO-A1-03/020519
- DE-A1-102008 047 095
- FR-A1- 2 931 388

## Beschreibung

Die vorliegende Erfindung betrifft ein Verfahren zur Übertragung eines Drucks auf ein Substrat, bei dem ein Verbundkörper, bestehend aus einer apolaren Kunststofffolie, einseitig und vollflächig mit einem Schutzlack beschichtet wird, auf den anschließend ein Druck aufgetragen wird, wonach der Verbundkörper auf ein mit einem Haftmittel beschichtetes Substrat, mittels eines Druckstempels und ohne eine zusätzliche Wärmebehandlung übertragen wird und die Kunststofffolie anschließend von dem Schutzlack abgezogen wird. Ferner betrifft die Erfindung die Verwendung eines Verbundkörpers zur Übertragung eines Drucks auf ein Substrat, bestehend aus einer apolaren Kunststofffolie, die einseitig und vollflächig mit einem bedruckten Schutzlack beschichtet ist.

Üblicherweise wird bei Transferdruckverfahren das nachteilbehaftete Heat-TransferVerfahren eingesetzt, bei dem ein Verbundmaterial seitenverkehrt bedruckt wird. Mittels Hitze und Anpressdruck wird das Druckbild anschließend auf das gewünschte Substrat übertragen. Das verbliebene Verbundmaterial wird danach abgezogen und das Druckbild hält auf dem Substrat.

Nachteilig ist die komplexe und kostenintensive Herstellung dieser bedruckten Heat-Transfer Verbundmaterialien sowie deren Applikation auf das Substrat mittels Hitze. Bekannte Kalttransferverfahren, wie sie beispielsweise in DE 10 2008 047 095 offenbart sind, nutzen komplex ausgestaltete Verbundmaterialien, die eine zusätzliche Antihaftbeschichtung besitzen, womit derartige Verfahren aufgrund der zu verwendenden hochwertigen Transferfolie kostenintensiv sind.

Daher ist es die Aufgabe der vorliegenden Erfindung, ein Transferdruckverfahren vorzuschlagen, bei dem diese Nachteile behoben werden und bei dem dennoch ein hochwertiges Druckbild entsteht.

Diese Aufgabe wird durch das Verfahren nach Anspruch 1 sowie die Verwendung nach Anspruch 5 gelöst.

Erfindungsgemäß ist der Verbundkörper auf der dem Schutzlack abgewandten Seite beschichtungsfrei, insbesondere silikonfrei, so dass der Verbundkörper nach dem Druckauftrag und vor der Applikation auf das Substrat derart zu einer transportfähigen Rolle aufgewickelt wird, dass ein späteres Abwickeln rückstandsfrei erfolgt. Das rückstandsfreie Ablösen ermöglicht den Transfer eines hochwertigen Druckbildes, da alle Farbpartikel des Drucks transferiert werden und beim Abwickeln der Rolle keine Rückstände des Drucks auf der dem eigentlichen Druckbild abgewandten Seite bleiben. Auf eine zusätzliche Beschichtung des Verbundkörpers kann verzichtet werden, was sowohl einen zusätzlichen Arbeitsschritt als auch einen weiteren Materialeinsatz einspart.

Vorteilhafterweise erfolgt die Druckübertragung nach dem erfindungsgemäßen Verfahren ohne eine separate und zusätzliche Wärmezufuhr, weshalb dieses Verfahren auch ohne eine kostenintensive Thermopresse durchführbar ist. Darüber hinaus kann der Verbundkörper vorteilhafterweise bereits im bedruckten Zustand - vorzugsweise in Form von Rollen - an die jeweiligen Abnehmer ausgeliefert werden, die vor Ort die Substrate mit einem Haftmittel beschichten und den Drucktransfer in ihrem bestehenden Produktionsprozess durchführen können. Die Übertragung des Drucks ist dadurch möglich, dass eine apolare Kunststofffolie verwendet wird, an der der Druck, die Druckfarbe und/oder der Schutzlack nicht haften. Hierdurch können auch sehr hochwertige Druckbilder übertragen werden. Die Qualitätsanforderungen an das Haftmittel sind nicht außerordentlich hoch, so dass jeder Abnehmer mit einfachen Mitteln die gewünschten Druckbilder auf entsprechende Substrate übertragen kann.

Auch die erfindungsgemäße Verwendung des Verbundkörpers zeichnet sich dadurch aus, dass der Verbundkörper auf der dem Schutzlack abgewandten Seite beschichtungsfrei ist, insbesondere silikonfrei, so dass der Verbundkörper zu einer transportfähigen Rolle aufwickelbar ist und die Rolle rückstandsfrei abwickelbar ist. Durch die erfindungsgemäße Verwendung ergeben sich die zuvor genannten Vorteile in analoger Weise.

Vorteilhafte Weiterbildungen der vorliegenden Erfindung werden im Folgenden und in den Unteransprüchen angegeben.
Alternativ zur Applikation des Haftmittels auf das Substrat kann das Haftmittel auch unmittelbar auf den Druck aufgetragen werden. Vorzugsweise wird hierzu ein semipermanenter Haftklebstoff verwendet, der auf der apolaren Kunststofffolie nicht haftet und daher im Wesentlichen rückstandfrei ablösbar ist, so dass der Verbundkörper mit einem solchen Haftmittel zu Transportzwecken ohne weiteres aufrollbar ist.
Nach einer bevorzugten Ausführungsform der Erfindung ist die Kunststofffolie eine Polyolefin-Folie, die vorzugsweise vollständig oder zumindest teilweise aus Polypropylen besteht. Derartige Materialien haben sich als besonders geeignet zur Anwendung des Verfahrens erwiesen, da Farben und Schutzlacke hierauf nicht haften. Hieraus ergibt sich gegenüber herkömmlichen Verbundkörpern der Vorteil, dass er silikonfrei sein kann und auf die Auftragung einer zusätzlichen Silikonschicht verzichtet werden kann.
Nach einer weiteren bevorzugten Ausführungsform der Erfindung ist vorgesehen, dass das Substrat ein Behälter, ein Folienverbund oder eine Folie ist. Die Vorteile der Erfindung zeigen sich insbesondere an dem Beispiel, dass das Substrat ein Behälter ist, auf den der Druck in der Abfülllinie und damit unmittelbar beim Abnehmer übertragen werden kann. Hierdurch werden Transportkosten der sonst zu bedruckenden Behälter in großem Umfang eingespart, da lediglich die bedruckten Verbundkörper an die Abnehmer ausgeliefert werden müssen, die im Vergleich zu den Behältern ein wesentlich geringeres Volumen einnehmen und mithin geringere Transportkosten verursachen.
Das Haftmittel wird vorzugsweise mittels eines geeigneten Verfahrens, insbesondere mittels eines Inkjetverfahrens oder eines Druckverfahren über Druckrollen, aufgetragen, mit dem einerseits die Kontur des Druckbildes exakt und andererseits auch mit einer gleichmäßigen Dicke auf das Substrat aufgetragen werden kann. Als geeignete Haftmittel haben sich Hotmelts oder Haftklebstoffe erwiesen, wobei Haftklebstoffe vorzugsweise mittels eines Transferbandes, insbesondere eines silikonisierten Trägerbandes, aufgetragen werden.
Ein konkretes Ausführungsbeispiel der Erfindung wird im Folgenden anhand der Zeichnungen erläutert. Es zeigen:
Fig. 1a, b zwei schematische Ansichten des Herstellverfahrens und
Fig. 2a, b den Verbundkörper vor und nach der Übertragung des Druckbildes.
Die einzelnen Verfahrensschritte zur Übertragung eines Drucks von einem Verbundkörper 1 auf einen Behälter 6 sind in den Fig. 1a und 1b dargestellt. Hierzu wird zunächst eine Kunststofffolie 2 einseitig mit einem Schutzlack 3 beschichtet. Anschließend wird der Schutzlack 3 in einer Druckmaschine 4 bedruckt. Nach dem Druckvorgang liegt der bedruckte Verbundkörper 1 in einer transportfähigen Form vor und kann gegebenenfalls zu einer Rolle 5 aufgerollt werden, wobei die dem Druck und dem Schutzlack 3 abgewandten Seiten beschichtungsfrei sind.
Zur Übertragung des Drucks 21 wird der Behälter 6 mit einem Haftmittel 7 beschichtet, welcher die Kontur des Druckbildes aufweist, und einem Stempel 11 zugeführt, der in Pfeilrichtung 8 beweglich ist. Auch der Verbundkörper 1 wird dem Stempel 11 zugeführt, so dass der bedruckte Verbundkörper 1 von dem Stempel 11 auf den Behälter 6 gepresst wird und womit die Farben zusammen mit dem Schutzlack 3 auf dem Behälter 6 haften. Die Kunststofffolie 2 wird hiernach von dem Schutzlack 3 abgezogen und in Pfeilrichtung 9 abgeführt. Hierdurch liegt der Behälter 6' im bedruckten Zustand mit dem Druck 10 vor.

Die beschriebene Verfahrensführung lässt sich analog auch für Folien und Folienverbunde anwenden, die anstelle des Behälters mit einem Druck versehen werden.

Fig. 2a zeigt den Verbundkörper 1 vor der Übertragung des Drucks, wohingegen Fig. 2b das bedruckte Substrat 23 zeigt. Der Verbundkörper 1 besteht im dargestellten Ausführungsbeispiel aus einer Polypropylenfolie 22 als temporärem Träger mit einem Dicken von 30 µm bis 50 µm, auf dessen Unterseite ein Schutzlack 3 mit einem Druck 21 aufgetragen ist. Der bedruckte Verbundkörper 1 wird auf ein mit einem Haftmittel 7 beschichtetes Substrat 23 gepresst (Pfeilrichtung 24), beispielsweise einem Behälter 6 oder einer Folie oder Folienverbund. Abschließend wird die Folie 22 abgezogen (Fig. 2b, Pfeilrichtung 25), so dass schließlich ein bedrucktes Substrat 23 vorliegt, das mit einem Haftmittel 7, einem Druck 21 und schließlich mit einem Schutzlack 3 beschichtet ist.

## Patentansprüche

1. Verfahren zur Übertragung eines Drucks (21) auf ein Substrat (6, 23), bei dem ein Verbundkörper (1), bestehend aus einer apolaren Kunststofffolie (2), einseitig und vollflächig mit einem Schutzlack (3) beschichtet wird, auf den anschließend ein Druck (21) aufgetragen wird, wonach der Verbundkörper (1) auf ein mit einem Haftmittel (7) beschichtetes Substrat (6, 23) mittels eines Druckstempels (11) und ohne eine zusätzliche Wärmebehandlung übertragen wird und die Kunststofffolie (2) anschließend von dem Schutzlack (3) abgezogen wird, wobei der Verbundkörper auf der dem Schutzlack abgewandten Seite beschichtungsfrei ist, insbesondere silikonfrei, so dass der Verbundkörper nach dem Druckauftrag und vor der Applikation auf das Substrat derart zu einer transportfähigen Rolle aufgewickelt wird, dass ein späteres Abwickeln rückstandsfrei erfolgt.

2. Verfahren nach Anspruch 1, **dadurch gekennzeichnet, dass** die Kunststofffolie (2) eine Polyolefin-Folie ist, die vorzugsweise vollständig oder zumindest teilweise aus Polypropylen besteht.

3. Verfahren nach einem der Ansprüche 1 oder 2, **dadurch gekennzeichnet, dass** das Substrat (6, 23) ein Behälter (6), eine Folie oder ein Folienverbund ist.

4. Verfahren nach einem der Ansprüche 1 bis 3, **dadurch gekennzeichnet, dass** ein geeignetes Haftmittel (7) mittels eines Inkjetverfahrens oder eines Druckverfahrens über Druckrollen auf das Substrat (6, 23) aufgetragen wird.

5. Verwendung eines Verbundkörpers zur Übertragung eines Drucks auf ein Substrat, bestehend aus einer apolaren Kunststofffolie, die einseitig und vollflächig mit einem bedruckten Schutzlack beschichtet ist, wobei der Verbundkörper auf der dem Schutzlack abgewandten Seite beschichtungsfrei ist, insbesondere silikonfrei, so dass der Verbundkörper zu einer transportfähigen Rolle aufwickelbar ist und die Rolle rückstandsfrei abwickelbar ist.

6. Verwendung nach Anspruch 5, **dadurch gekennzeichnet, dass** die Kunststofffolie eine Polyolefin-Folie ist, die vorzugsweise vollständig oder zumindest teilweise aus Polypropylen besteht.

7. Verwendung nach einem der Ansprüche 5 oder 6, **dadurch gekennzeichnet, dass** das Substrat (6, 23) ein Behälter (6), eine Folie oder ein Folienverbund ist.

8. Verwendung nach einem der Ansprüche 5 bis 7, **dadurch gekennzeichnet, dass** ein geeignetes Haftmittels mittels eines Inkjetverfahrens oder eines Druckverfahrens über Druckrollen auf das Substrat (6, 23) aufgetragen wird.

## Claims

1. Method for transferring a print (21) to a substrate (6, 23), in which a composite body (1) consisting of an apolar plastic film (2) is coated on one side and over its entire area with a protective varnish (3) onto a print (21) is applied afterwards, after which the composite body (1) is transferred to a substrate (6, 23) coated with an adhesive (7) by means of a pressure die (11) and without additional heat treatment, and the plastic film (2) is peeled off from the protective varnish (3), wherein the composite body is free of coating on the side facing away from the protective coating, in particular silicone-free, so that the composite body is wound into a transportable role after the printing and before application to the substrate so that a later unwinding occurs without residue.

2. A method according to claim 1, **characterized in that** the plastic film (2) is a polyolefin film which is preferably completely or at least partially made of polypropylene.

3. Method according to one of claims 1 or 2, **characterized in that** the substrate (6, 23) is a container (6), a film, a film composite or other application material.

4. Method according to one of claims 1 to 3, **characterized in that** a suitable adhesive (7) is applied on the substrate (6, 23) by means of an inkjet process or a printing process via pressure rollers.

5. Use of a composite body for transferring a print to a substrate, consisting of an apolar plastic film which is coated on one side and over its entire area with a printed protective varnish, wherein the composite body is coating-free on the side facing away from the protective varnish, in particular silicone-free, so that the composite body can be wound up into a transportable roll and the roll can be unwound without residue.

6. Use according to claim 5, **characterized in that** the plastic film is a polyolefin film, which preferably consists completely or at least partially of polypropylene.

7. Use according to one of claims 5 or 6, **characterized in that** the substrate (6, 23) is a container (6), a film or a film composite.

8. Use according to one of claims 5 to 7, **characterized in that** a suitable adhesive is applied to the substrate (6, 23) by means of an inkjet process or a printing process via pressure rollers.

## Revendications

1. Procédé de transfert d'une impression (21) sur un substrat (6, 23), dans lequel un corps composite (1) se composant d'un film de matière plastique non polaire (2) est revêtu sur une face et sur toute la surface d'un vernis protecteur (3) sur lequel est appliquée ensuite une impression (21), ce après quoi ledit corps composite (1) est transféré, au moyen d'un piston d'impression (11) et sans un traitement thermique supplémentaire, sur un substrat (6, 23) revêtu d'un adhésif (7), et ledit film de matière plastique (2) est ensuite retiré du vernis protecteur (3),
dans lequel
le corps composite est exempt de revêtement, en particulier exempt de silicone, sur la face montrant dans la direction opposée au vernis protecteur, de sorte que, après avoir appliqué l'impression et avant l'application sur le substrat, le corps composite est enroulé sous forme d'un rouleau transportable de telle manière qu'un déroulement ultérieur se fait sans résidu.

2. Procédé selon la revendication 1, **caractérisé par le fait que** le film de matière plastique (2) est un film de polyoléfine qui se compose de préférence complètement ou au moins en partie de polypropylène.

3. Procédé selon l'une quelconque des revendications 1 ou 2, **caractérisé par le fait que** le substrat (6, 23) est un récipient (6), un film ou un assemblage de films.

4. Procédé selon l'une quelconque des revendications 1 à 3, **caractérisé par le fait qu'**un adhésif (7) approprié est appliqué sur le substrat (6, 23) au moyen d'un procédé à jet d'encre ou d'un procédé d'impression par l'intermédiaire de cylindres d'impression.

5. Utilisation d'un corps composite pour transférer une impression sur un substrat, se composant d'un film de matière plastique non polaire qui est revêtu sur une face et sur toute la surface d'un vernis protecteur imprimé,
dans laquelle
le corps composite est exempt de revêtement, en particulier exempt de silicone, sur la face montrant dans la direction opposée au vernis protecteur, de sorte que le corps composite peut être enroulé sous forme d'un rouleau transportable et que ledit rouleau peut être déroulé sans résidu.

6. Utilisation selon la revendication 5, **caractérisée par le fait que** le film de matière plastique est un film de polyoléfine qui se compose de préférence complètement ou au moins en partie de polypropylène.

7. Utilisation selon l'une quelconque des revendications 5 ou 6, **caractérisée par le fait que** le substrat (6, 23) est un récipient (6), un film ou un assemblage de films.

8. Utilisation selon l'une quelconque des revendications 5 à 7, **caractérisée par le fait qu'**un adhésif approprié est appliqué sur le substrat (6, 23) au moyen d'un procédé à jet d'encre ou d'un procédé d'impression par l'intermédiaire de cylindres d'impression.
